# EUROPÄISCHE PATENTSCHRIFT

(11) **EP 0 940 538 B1**
(45) Veröffentlichungstag und Bekanntmachung des Hinweises auf die Patenterteilung: **10.08.2005**
(21) Anmeldenummer: 99101005.9
(22) Anmeldetag: 18.01.1999
(51) Int. Cl.: E05D 7/04, E05D 7/00

(54) **Tür- oder Fensterband**
Door or window hinge
Penture de porte ou de fenêtre

(30) Priorität: 06.03.1998 DE 29803806 U
(43) Veröffentlichungstag der Anmeldung: 08.09.1999
(73) Patentinhaber: Niemann, Hans Dieter, 50169 Kerpen-Horrem (DE)
(72) Erfinder: Müller, Christiane, 51399 Burscheid (DE); Lange, Peter, 42579 Heiligenhaus (DE); Krämer, Stephan, Dipl.-Ing., 53844 Troisdorf (DE)
(74) Vertreter: Draudt, Axel Hermann Christian, Dipl.-Ing.

(56) Entgegenhaltungen:
- DE-A- 1 708 860
- DE-A- 2 313 293
- DE-U- 8 517 909
- FR-A- 2 339 044

## Beschreibung

Die Erfindung bezieht sich auf ein Tür- oder Fensterband mit den Merkmalen des Oberbegriffs des Anspruchs 1.

Ein Band mit den vorgenannten Merkmalen ist aus der DE-A-1 708 860 bekannt. Das bekannte Band ist ein Anschweißband. Seine Schwenklagerachse ist hohl und in einem Innengewinde dieser Schwenklagerachse befindet sich eine Madenschraube, deren eines, mit einem Gewinde versehenes Ende sich auf einem geschlossenem Boden der Führungsbuchse abstützt, während sich deren anderes Ende durch die gesamte hohle Schwenklagerachse hindurch bis in den Bereich des Flügelbands erstreckt, so daß die Madenschraube von dort aus verdreht werden kann. Auf Höhe des Eingriffsgewindes der Madenschraube in die Schwenklagerachse befindet sich eine Verdrehsicherung. Ein in der Führungsbuchse fester Stift greift in eine Nut der Schwenklagerachse.

Ferner ist ein Band mit einem an einem fest stehenden Rahmen anzuschlagenden Rahmenband allgemein bekannt, das eine Führungsbuchse axial abstützt, die ein Ende einer Schwenklagerachse aufnimmt, deren anderes Ende der Lagerung eines Flügelbandes dient, und mit einer Stellschraube, durch deren Verdrehen die Axialstellung der Schwenklagerachse relativ zum Rahmenband einstellbar ist. Die Stellschraube ist in einer Gewindebohrung des Rahmenbandes verstellbar und stützt die Führungsbuchse direkt ab, welche ihrerseits die Schwenklagerachse abstützt. Infolgedessen wird die axiale Erstreckung bzw. die Bauhöhe des Rahmenbandes durch die Verstellhöhe der Stellschraube beeinflußt.

Demgegenüber liegt der Erfindung die Aufgabe zugrunde, ein Tür- oder Fensterband mit den eingangs genannten Merkmalen so zu verbessern, daß die Bauhöhe des Rahmenbandes nicht durch die Verstellhöhe der Stellschraube beeinflußt wird. Außerdem soll das Band schlank bauen.

Diese Aufgabe wird durch die Merkmale des Kennzeichens des Anspruchs 1 gelöst.

Für die Erfindung ist von Bedeutung, daß das Gewinde, in das die Stellschraube eingreift, nicht im Rahmenband vorhanden ist, also in demjenigen Körper des Rahmenbandes, der die Führungsbuchse lagert. Vielmehr ist das Gewinde für den Gewindeeingriff der Stellschraube innerhalb des von der Führungsbuchse umschlossenen Raums so auszubilden, daß das Rahmenband bzw. dessen die Führungsbuchse lagernder Bandkörper völlig frei von der Höheneinstellung dienenden Bauteilen ist. Diese Bauteile sind vielmehr ausschließlich der Schwenklagerachse und der Führungsbuchse zugeordnet. Hieraus ergibt sich der weitere Vorteil, daß der Bandkörper für unterschiedliche Bandtypen gleich ausgebildet sein kann, unabhängig davon, ob eine Höhenverstellung vorhanden ist oder nicht und ggf. ohne die Nachteile, die bei einem an sich für eine Höhenverstellung ausgebildeten Bandkörper herkömmlicher Ausgestaltung vorhanden wären, wenn auf eine Höhenverstellung verzichtet wird, beispielsweise durch Weglassen der Stellschraube.

Das Band ist so ausgebildet, daß die Stellschraube mit der Schwenklagerachse in Gewindeeingriff steht. Bei dieser Ausbildung kann die Führungsbuchse völlig frei von einem der Höhenverstellung dienenden Gewinde gehalten werden. Das ist besonders vorteilhaft, wenn die Führungsbuchse aus Kunststoff hergestellt ist, bei dem in besonderer Weise Belastungsgrenzen und Kriechverhalten zu beachten wären. Ein Gewindeeingriff zwischen der aus Metall bestehenden Stellschraube und der in üblicher Weise ebenfalls aus Metall bestehenden Schwenklagerachse vermeidet solche Probleme.

Die Stellschraube ist auf einem die Schwenklagerachse untergreifenden Ringbund der Führungsbuchse abgestützt. Der Ringbund der Führungsbuchse untergreift die Schraube soweit, daß sie vertikal sicher abgestützt ist. Infolge des untergreifenden Ringbunds verbleibt unterseitig lediglich eine im Durchmesser kleine Öffnung als Eingriffsöffnung für ein Verstellwerkzeug zum Verdrehen der Stellschraube. Der die Schwenklagerachse untergreifende Ringbund dient damit nicht nur einer sicheren Abstützung dieser Stellschraube, sondern wirkt auch positiv im Hinblick auf ein ansehnliches Äußeres des Rahmenbandes in diesen Bereich.

Das vorbeschriebene Band ist so ausgebildet, daß die Stellschraube eine Kopfschraube ist, deren Kopf einer Abstützung auf dem Ringbund dient. Die Stellschraube kann ein Massenfertigungsteil sein, das handelsmäßig bezogen werden kann und so zu einer preiswerten Ausgestaltung des Bandes beiträgt. Die Kopfschraube hat den Vorteil, daß ihr Kopf im Vergleich zur ihrem Schaft große Radien bietet, mit denen die Kopfschraube axial abgestützt wird, so daß sich auf vergleichsweise großen Durchmessern große Flächen mit geringen Flächenpressungen ergeben. Die großen Radien ermöglichen es auch, daß die Dreheinstellung der Stellschraube mit Innenunrundausnehmungen erfolgen können, die vergleichsweise großen Durchmesser aufweisen, und damit betätigungssicher sind. Die Innenunrundausnehmungen bzw. die Betätigungswerkzeuge können nicht so schnell überdreht bzw. verformt werden, so daß eine zuverlässige Betätigung der Stellschraube nicht mehr möglich wäre.

Das Band ist dahingehend gestaltet, daß die Schwenklagerachse verdrehungsgesichert ist. Infolgedessen führen Verdrehungen der Stellschraube sicher zu axialen Verstellungen der Schwenklagerachse, ohne daß die Gefahr besteht, daß die Schwenklagerachse durch eine Verdrehung der Stellschraube infolge von Reibungskräften mitverdreht wird, so daß es infolgedessen nicht zu der vorbestimmten Höhenverstellung kommt. Auch können sich Verdrehungen des Flügelbandes nicht auf die axiale Höheneinstellung des Bandes auswirken.

Das Band kann so ausgebildet werden, daß die Stellschraube in eine mit der Schwenklagerachse koaxiale Innengewindebohrung eingreift. Hierdurch ergibt sich eine sehr geringe Schwächung der Schwenklagerachse bei zugleich größtmöglichem Führungsflächenanteil, weil die Schwenklagerachse an ihrem Außenumfang über ihre gesamte Länge von der Führungsbuchse gelagert sein kann.

Als Kopfschraube kann beispielsweise eine Senkkopfschraube eingesetzt werden. Sehr zweckmäßig ist es jedoch, wenn die Stellschraube eine Rundkopfschraube ist. Sie baut im Kopfbereich sehr klein und kann im Extremfall einen Kopfdurchmesser haben, der gleich dem Außendurchmesser der Schwenklagerachse ist. Es ergeben sich dann optimal große Abstützflächen zwischen dem Kopf der Stellschraube und dem die Schwenklagerachse untergreifenden Ring und der Führungsbuchse.

Das Band kann dahingehend ausgestaltet werden, daß der Kopf der Stellschraube in eine Führungsausnehmung der Schwenklagerachse eingepaßt ist. Die Stellschraube und die Schwenklagerachse bilden dann eine Baugruppe, die in sich sehr kompakt und stabil ist. Vor allem wird gewährleistet, daß die Schwenklagerachse außen über ihre größtmögliche Länge in der Führungsbuchse geführt ist und so eine große Funktionssicherheit der Lagerung erreicht wird.

Eine weitere Stabilisierung des Lagers kann dadurch erreicht werden, daß die Stellschraube mit ihrem Kopf in einer Führungsvertiefung des die Schwenklagerachse untergreifenden Ringbunds oder auf einer über die gesamte zur Verfügung stehende planebene Ringbundfläche abgestützt ist. Die Führungsvertiefung kann insbesondere dann zur Stabilisierung des Lagers beitragen, wenn die Schwenklagerachse hoch hinaus verstellt ist. In diesem Fall wirkt die Stellschraube als radiale Halterung am unteren Ende der Führungsbuchse. Wenn die gesamte zur Verfügung stehende planebene Ringbundfläche zur Abstützung der Stellschraube benutzt wird, lassen sich insbesondere Kerbspannungen im Übergangsbereich zwischen dem Ringbund und der Führungshülse vermeiden, was der Stabilität der Führungsbuchse dient.

Um auch größere Kräfte axial sicher abtragen zu können und eine erhebliche Dauerhaltbarkeit der Lagerung zu gewährleisten, wird das Band so ausgebildet, daß die Führungsbuchse eine Metallbuchse oder eine bedarfsweise faserverstärkte Kunststoffbuchse ist. Eine Kunststoffbuchse wird bei größeren Belastungen häufiger nicht eingesetzt werden können. Es kann dann von Vorteil sein, die Kunststoffbuchse mit Fasern zu verstärken, beispielsweise mit Kohlefasern, die vorzugsweise im Übergangsbereich des Ringbundes zur Führungsbuchse angeordnet werden.

Bezüglich der Verdrehungssicherung ist die Schwenklagerachse in der Führungsbuchse verdrehungsgesichert. Die Verdrehungssicherung wird konstruktiv einfach ausgestaltet, ohne daß dabei ein Eingriff in den Bandkörper erfolgen muß.

Die Schwenklagerachse hat dazu mindestens eine achsparallele Führungsrippe, die in eine Führungsnut der Führungsbuchse eingreift.

Eine Weiterbildung des Bandes wird dadurch gekennzeichnet, daß die Führungsbuchse und/oder die Lagerbuchse einen zwischen dem Rahmenband und dem Flügelband vorhandenen Spalt überbrückend in das Flügelband bzw. in das Rahmenband eingreift. Das verbessert die Optik des Bandes. Darüber hinaus wird der Lagerbereich besser gegen Verschmutzung abgeschirmt und auch etwaiger Lagerabrieb aus dem Inneren kann nicht ohne weiteres in den Sichtbereich des Bandes treten, so daß dieses außen entsprechend unverschmutzt bleibt.

Es ist vorteilhaft, das Band so auszugestalten, daß die Führungsbuchse eine Lagerbuchse des Flügelbands außen umgreift. Infolgedessen kann die Führungsbuchse in einen Ringspalt zwischen der Führungsbuchse des Flügelbandes und dessen Bandkörper eingreifen. Dabei wird die Stabilität der Führungsbuchse nicht beinträchtigt und es ist genügend radialer Platz, damit sich die Führungsbuchse des Flügelbandes genügend großflächig auf dem Lagerkragen der Schwenklagerachse abstützen kann.

Wenn die Lagerbuchse mit einem den Spalt abdichtenden Ring auf dem Lagerbund abgestützt ist, wird das Fensterband mit einem Verschleißteil ausgebildet, das bedarfsweise ausgewechselt werden kann. Der Ring kann an der Schwenklagerachse unverdrehbar gelagert werden, beispielsweise durch den Eingriff einer Führungsrippe der Schwenklagerachse in eine Führungsnut des Rings. Der Ring kann auch der optischen Abdeckung dienen.

Die Erfindung wird anhand von in der Zeichnung dargestellten Ausführungsbeispielen erläutert. Es zeigt:
- Fig.1: einen Längsschnitt durch ein Rahmenband in der Mittelebene der Schwenklagerachse, und
- Fig.2: eine weitere Ausführungsform eines Bandes mit veränderter Ausbildung der Führungsbuchse.

Fig.1 zeigt im wesentlichen den unteren Teil eines Türbandes, nämlich ein Rahmenband 10, das mit einem Flügelband 13 mittels einer Schwenklagerachse 12 gelenkig verbunden ist. Zur Befestigung des Türbandes ist ein Befestigungslappen 10' des Rahmenbandes 10 und ein Befestigungslappen 13' des Flügelbandes 13 jeweils mit Befestigungslöchern 22 versehen, vergleiche Fig.2, durch die nicht dargestellte Befestigungsschrauben hindurch in einen Flügelrahmen bzw. in einen feststehenden Blendrahmen eingeschraubt werden. Die Last des Flügels wird über das Flügelband 13 auf das Rahmenband 10 übertragen.

Allen Ausführungsformen ist gemeinsam, daß das Flügelband 13 eine Lagerbuchse 24 und das Rahmenband eine Führungsbuchse 12 zur Lagerung eines oberen Endes 12" bzw. zur Lagerung eines unteren Endes 12' der Schwenklagerachse 12 aufweisen. Die Lagerbuchse 24 bzw. die Führungsbuchse 11 sind jeweils innerhalb eines Bandkörpers 10" bzw. 13" angeordnet, sind also selbst hülsenartig ausgebildet und umschließen die Buchsen 11,24 an ihrem Außenumfang radialformschlüssig und im nachbeschriebenen Umfang auch axialformschlüssig.

Die Bohrung 25 zur Aufnahme der Führungsbuchse 11 ist flügelbandseitig mit einer zentrischen Erweiterung 26 ausgebildet, innerhalb der ein ringförmiger Lagerwulst 27 der Führungsbuchse 12 angeordnet ist. Der Lagerwulst 27 stützt sich gemäß Fig.1, 2 mit einer Konusstumpffläche auf einer entsprechenden Konusstumpffläche 28 der Führungsbuchse 11 ab, wobei beide Konuswinkel gleich groß sind und die Konusstümpfe sich vertikal nach unten verjüngen. Infolgedessen werden an dieser Stelle vertikale Belastungen der Führungsbuchse 11, die aus dem Flügelband 13 herrühren, auf den Rahmenbandkörper 10" übertragen.

Unterhalb des Wulstes 27 ist die Führungsbuchse 11 kreiszylindrisch ausgebildet. An ihrem unteren Ende 11' ist die Führungsbuchse 11 von einer ringförmigen Erweiterung des Bandkörpers 10'' umgeben, in die beispielsweise ein aus Kunststoff bestehendes Klemmteil eingesetzt werden kann, um die Führungsbuchse 11 gegen Verdrehungen innerhalb des Bandkörpers 10 " zu sichern.

In Fig.2 ist die Ausbildung der Führungsbuchse 11 bezüglich der Lastabtragung auf den Bandkörper 13'' gleich ausgebildet, wie in Fig.1. An ihrem unter dem Wulst 27 gelegenen Außenumfang ist die Führungsbuchse 11 zur Einsparung von Werkstoff jedoch mit gleichmäßig über den Umfang verteilten Längsrillen 29 versehen, deren untere Enden 29' dazu benutzt werden können, Arretiervorsprünge kraftschlüssig einzusetzen, die an einem das untere Ende der Führungsbuchse 11 umgebenden Ring angeordnet sind und nach ihrem Einstecken bewirken, daß sich die Führungsbuchse 11 nicht relativ zum Bandkörper 13'' verdrehen kann.

Die Abtragung der Last aus dem Flügelband 13 erfolgt mit der Lagerbuchse 24 des Flügelbands 13, das sich mit seinem Bandkörper 13 " mittels einer konischen Lagerfläche 13''' auf einer Lagerringfläche 24'' der Lagerbuchse 24 abstützt. Beide Flächen haben denselben Konuswinkel. Die Lagerbuchse 24 stützt sich mit einer Stirnfläche 24''' auf einem Lagerbund 30 der Schwenklagerachse 12 ab. Der Lagerbund 30 überragt den Außenumfang der Schwenklagerachse 12 soweit, daß sich für die Lagerbuchse 24 eine hinreichend große Abstützfläche ergibt, nämlich eine Ringfläche, auf der die spezifische Flächenpressung klein genug ist, um die aus der Belastung des Flügelbands 13 herrührenden Belastungen zu übertragen, ohne bei Verschwenkungen des Flügelbandes 13 einen nicht zulässigen Abrieb zu erzeugen. Der Reibungkoeffizienten zwischen der Lagerbuchse 24 und dem Lagerbund 30 ist so gering, daß sich nur ein geringer Verschleiß ergibt und die Kräfte zum Bewegen des Türflügels klein bleiben.

Der Lagerbund 30 greift in eine entsprechend ringförmige Ausnehmung 31 der Lagerbuchse 11 ein, wobei erstere so hoch bemessen ist, daß auch die tiefste Stellung der höhenverstellbaren Schwenklagerachse 12 nicht zu einem Aufsetzen des Lagerbundes 30 auf der Führungsbuchse 11 führt. Auch in der tiefsten Stellung der Schwenklagerachse 12 überragt der Lagerbund 30 die Oberkante der Führungsbuchse 11, damit stets die vorbestimmte Abstützung der Lagerbuchse 24 auf dem Lagerbund 30 gewährleistet bleibt.

Bei allen relativen Stellungen der Lagerbuchse 24 bzw. des Flügelbands 13 zum Rahmenband 11 ergibt sich zwischen beiden ein Ringspalt 23, der entsprechend der axialen Stellung der Schwenklagerachse 12 größer oder kleiner ist.

Fig.2 zeigt zeigt eine Ausgestaltung, bei der der Ringspalt 23 mit der Führungsbuchse 11 verschlossen ist. Hierzu besitzt die Führungsbuchse 11 einen Ringvorsprung 11''' der zwischen den Bandkörper 13'' und die Lagerbuchse 24 eingreift. Zur Aufnahme des Ringvorsprungs 11''' ist die Lagerbuchse 24 mit einer ringförmigen Ausnehmung versehen, so daß ihr Außenumfang zum benachbarten Innenumfang des Bandkörpers 13'' den zur Unterbringung des Ringvorsprungs 11''' erforderlichen Abstand aufweist. Der Ringvorsprung 11''' umgreift den Lagerbund 30 außen, so daß letzterer den gleichen Außendurchmesser aufweisen kann, wie die Lagerbuchse 24, wodurch die Abstützverhältnisse bzw. die Reibungsverhältnisse zwischen der Lagerbuchse 24 und dem Lagerbund 30 nicht beeinträchtigt sind. Etwa in diesem Bereich entstehender Abrieb kann nicht durch den Spalt 23 nach außen dringen, da er hieran vom Ringvorsprung 11''' gehindert wird.

Um zu verhindern, daß die Schwenklagerachse 12 bei Schwenkbewegungen des Flügelbands 13 infolge Reibung verdreht wird, ist die Schwenklagerachse 12 gegen Relativverdrehungen innerhalb ihrer Führungsbuchse 11 verdrehgesichert. Der Verdrehsicherung dienen Führungsrippen 20. Es sind zwei einander diametral gegenüberliegende Führungsrippen 20 vorhanden, die in jeweils eine Führungsnut 21 eingreifen, welche in der Führungsbuchse 11 ausgebildet sind. Der vertikale Eingriff der Führungsrippen 20 in die Führungsnuten 21 ist ebenso groß, wie der vertikale Eingriff des Lagerbunds 30 in die Ausnehmung 31 der Führungsbuchse 11.

Die vertikale Verstellbarkeit der Schwenklagerachse 12 wird bei den Ausführungsformen der Fig.1,2 jeweils mit einer Stellschraube 14 erreicht. Die Stellschraube 14 greift mit ihrem Schraubenschaft in eine Innengewindebohrung 15 ein, die gleichachsig mit der Schwenklagerachse 12 angeordnet ist. Die Innengewindebohrung 15 ist so tief, daß die Stellschraube 14 vollständig eingedreht werden kann und auch noch bei einem maximalen Herausdrehen einen hinreichend tiefen Gewindeeingriff hat, um die aus der Schwenklagerachse 12 herrührenden Kräfte auf die Stellschraube 14 übertragen zu können.

Die Stellschraube 14 ist als Kopfschraube mit einem Kopf 16 ausgebildet, der sich an der Führungsbuchse 11 abstützt.

Die Abstützung erfolgt an einem Ringbund 17 der Führungsbuchse 11, der die Schwenklagerachse 12 untergreift. Der Kopf 16 stützt sich dabei in einer Führungsvertiefung 19 ab, wobei die Führungsvertiefung 19 so ausgebildet ist, daß der Kopf 16 radial geführt ist, so daß seitliche Verlagerungen ausgeschlossen sind. Infolgedessen kann der Kopf 16 auch dazu dienen, die radiale Stellung der Schwenklagerachse 19 zu stabilisieren. Das ist beispielsweise im Fall der Fig.2 von Vorteil, wo der Außendurchmesser des Kopfes 16 kleiner ist, als der Innendurchmesser der Bohrung 32 der Führungsbuchse 11. Bei dieser Ausbildung der Verstelleinrichtung der Schwenklagerachse 12 könnte der Außendurchmesser des Kopfes 16 auch so gewählt werden, daß er gleich dem Innendurchmesser der Bohrung 32 ist, so daß die Stellschraube 14 eine radiale Führung über die gesamte Höhe ihres Kopfes 16 erfährt.

Fig.1 zeigt bezüglich des Zusammenwirkens der Schwenklagerachse 12 und der Stellschraube 14 eine Besonderheit dahingehend, daß sie eine Führungsausnehmung 18 hat, in die der Kopf 16 der Stellschraube 14 eingepaßt ist. Infolgedessen ragt das Ende 12' der Schwenklagerachse 12 bis in die unmittelbare Nähe des Ringbunds 17 der Führungsbuchse 11.

Der Ringbund 17 der Führungsbuchse 11 ist mit einer Einstecköffnung 33 versehen, in die ein Verstellschlüssel mit einem Ende hineingesteckt werden kann, bis dieses in eine Unrundausnehmung 34 der Verstellschraube 14 eingreift, die in deren Kopf 16 vorhanden ist. Die Unrundausnehmung 34 ist beispielsweise eine Innensechskantausnehmung. Je nach Drehrichtung des Verstellschlüssels und nach Windungssinn des Gewindeeingriffs der Stellschraube 14 in die Innengewindebohrung 15 wird die Schwenklagerachse 12 gehoben oder gesenkt. Bevorzugt wird ein Linksgewindeeingriff, damit die Schwenklagerachse 12 beim Verstellen der Stellschraube 14 im Uhrzeigersinn angehoben wird.

## Patentansprüche

1. Tür- oder Fensterband, mit einem an einem feststehenden Rahmen anzuschlagenden Rahmenband (10), das eine Führungsbuchse (11) axial abstützt, die ein Ende (12') einer Schwenklagerachse (12) aufnimmt, die sich mit einem Lagerbund (30) auf der Führungsbuchse (11) abstützt und deren anderes Ende (12'') der Lagerung eines Flügelbandes (13) dient, und mit einer Stellschraube (14), die innerhalb der Führungsbuchse (11) angeordnet ist und von dort aus die Schwenklagerachse (12) axial abstützt, und welche Stellschraube (14) mit der Schwenklagerachse (12) in Gewindeeingriff steht, und durch deren Verdrehen die Axialstellung der Schwenklagerachse (12) relativ zum Rahmenband (10) einstellbar ist, wobei die Schwenklagerachse (12) in der Führungsbuchse (11) verdrehungsgesichert ist, **dadurch gekennzeichnet, daß** die Stellschraube (14) eine Kopfschraube ist, die mit ihrem Schraubenschaft in eine Innengewindebohrung (15) der Schwenklagerachse (12) eingreift und mit ihrem Schraubenkopf (16) auf einem eine Einstecköffnung (33) eines Verstellwerkzeugs bildenden und die Schwenklagerachse (12) untergreifenden Ringbund (17) der Führungsbuchse (11) abgestützt ist, und daß die Schwenklagerachse (12) an den Lagerbund (30) angrenzend mindestens eine achsparallele Führungsrippe (20) hat, die in eine Führungsnut (21) der Führungsbuchse (11) eingreift.

2. Tür- oder Fensterband nach Anspruch 1, **dadurch gekennzeichnet, daß** die Stellschraube (14) in eine mit der Schwenklagerachse (12) koaxiale Innengewindebohrung (15) eingreift.

3. Tür- oder Fensterband nach Anspruch 1 oder 2, **dadurch gekennzeichnet, daß** die Stellschraube (14) eine Rundkopfschraube ist.

4. Tür- oder Fensterband nach einem oder mehreren der Ansprüche 1 bis 3, **dadurch gekennzeichnet, daß** der Kopf (16) der Stellschraube (14) in eine Führungsausnehmung (18) der Schwenklagerachse (12) eingepaßt ist.

5. Tür- oder Fensterband nach einem oder mehreren der Ansprüche 1 bis 4, **dadurch gekennzeichnet, daß** die Stellschraube (14) mit ihrem Kopf (16) in einer Führungsvertiefung (19) des die Schwenklagerachse (12) untergreifenden Ringbunds (17) oder auf einer sich über die gesamte zur Verfügung stehende planebene Ringbundfläche abgestützt ist.

6. Tür- oder Fensterband nach einem oder mehreren der Ansprüche 1 bis 5, **dadurch gekennzeichnet, daß** die Führungsbuchse (11) eine Metallbuchse oder eine bedarfsweise faserverstärkte Kunststoffbuchse ist.

7. Tür- oder Fensterband nach einem oder mehreren der Ansprüche 1 bis 6, **dadurch gekennzeichnet, daß** die Führungsbuchse (11) und/oder die Lagerbuchse (24) einen zwischen dem Rahmenband (10) und dem Flügelband (13) vorhandenen Spalt (23) überbrückend in das Flügelband (13) bzw. in das Rahmenband (10) eingreift.

8. Tür- oder Fensterband nach einem oder mehreren der Ansprüche 1 bis 7, **dadurch gekennzeichnet, daß** die Führungsbuchse (11) eine Lagerbuchse (24) des Flügelbands (13) außen umgreift.

9. Tür- oder Fensterband nach einem oder mehreren der Ansprüche 1 bis 8, **dadurch gekennzeichnet, daß** die Lagerbuchse (24) mit einem den Spalt (23) abdichtenden Ring auf dem Lagerbund (30) abgestützt ist.

## Claims

1. Door or window hinge having a frame hinge (10) which is to be attached to a fixed frame and which axially supports a guide bush (11) which receives an end (12') of a pivot bearing spindle (12) which is supported by means of a bearing collar (30) on the guide bush (11) and whose other end (12") serves to support a leaf hinge (13), and having an adjusting screw (14) which is disposed inside the guide bush (11) from where it axially supports the pivot bearing spindle (12), and which adjusting screw (14) is in threaded engagement with the pivot bearing spindle (12) and by turning said adjusting screw the axial position of the pivot bearing spindle (12) can be adjusted relative to the frame hinge (10), wherein the pivot bearing spindle (12) in the guide bush (11) is secured against rotation, **characterised in that** the adjusting screw (14) is a cap screw which engages with its screw shank into an internally threaded bore (15) of the pivot bearing spindle (12) and is supported with its screw head (16) on an annular collar (17) of the guide bush (11), which annular collar forms an insert orifice (33) of an adjustment tool and engages underneath the pivot bearing spindle (12), and that adjacent to the bearing collar (30) the pivot bearing spindle (12) has at least one axis-parallel guide rib (20) which engages into a guide groove (21) of the guide bush (11).

2. Door or window hinge as claimed in claim 1, **characterised in that** the adjusting screw (14) engages into an internally threaded bore (15) which is coaxial with the pivot bearing spindle (12).

3. Door or window hinge as claimed in claim 1 or 2, **characterised in that** the adjusting screw (14) is a round-headed screw.

4. Door or window hinge as claimed in any one or several of claims 1 to 3, **characterised in that** the head (16) of the adjusting screw (14) is fitted into a guide recess (18) of the pivot bearing spindle (12).

5. Door or window hinge as claimed in any one or several of claims 1 to 4, **characterised in that** the adjusting screw (14) is supported with its head (16) in a guide recess (19) of the annular collar (17), which engages underneath the pivot bearing spindle (12), or said adjusting screw is supported on the entire, planar annular collar surface available.

6. Door or window hinge as claimed in any one or several of claims 1 to 5, **characterised in that** the guide bush (11) is a metal bush or synthetic material bush which is fibre-reinforced according to requirement.

7. Door or window hinge as claimed in any one or several of claims 1 to 6, **characterised in that** the guide bush (11) and/or the bearing bush (24) engage into the leaf hinge (13) or into the frame hinge (10) whilst bridging a gap (23) provided between the frame hinge (10) and the leaf hinge (13).

8. Door or window hinge as claimed in any one or several of claims 1 to 7, **characterised in that** the guide bush (11) engages around the outside of a bearing bush (24) of the leaf hinge (13).

9. Door or window hinge as claimed in any one or several of claims 1 to 8, **characterised in that** the bearing bush (24) is supported on the bearing collar (30) by means of a ring which seals the gap (23).

## Revendications

1. Penture de porte ou de fenêtre comportant une penture de châssis (10) à fixer à un châssis fixe et supportant axialement un manchon de guidage (11) qui reçoit une extrémité (12') d'un axe de pivotement (12) qui s'appuie avec une collerette d'appui (30) sur le manchon de guidage (11) et dont l'autre extrémité (12") sert au montage d'une penture de battant (13), et comportant une vis de réglage (14) qui est disposée à l'intérieur du manchon de guidage (11), qui, à partir de là, supporte axialement l'axe de pivotement (12), qui est en contact par filetage avec ledit axe de pivotement (12) et dont le vissage permet de régler la position axiale de celui-ci par rapport à la penture de châssis (10), l'axe de pivotement (12) étant bloqué en rotation dans le manchon de guidage (11), **caractérisée en ce que** la vis de réglage (14) est constituée par une vis à tête qui vient en prise, avec sa tige, dans un perçage à filetage intérieur (15) de l'axe de pivotement (12) et qui est en appui, avec sa tête (16), sur une collerette annulaire (17) du manchon de guidage (11) qui définit une ouverture d'introduction (33) d'un outil de réglage et qui vient en prise sous l'axe de pivotement (12), et **en ce que** l'axe de pivotement (12) présente, près de la collerette d'appui (30), au moins une nervure de guidage (20) parallèle à l'axe, qui pénètre dans une rainure de guidage (21) du manchon de guidage (11).

2. Penture de porte ou de fenêtre selon la revendication 1, **caractérisée en ce que** la vis de réglage (14) pénètre dans un perçage à filetage intérieur (15) coaxial par rapport à l'axe de pivotement (12).

3. Penture de porte ou de fenêtre selon la revendication 1 ou 2, **caractérisée en ce que** la vis de réglage (14) est constituée par une vis à tête ronde.

4. Penture de porte ou de fenêtre selon l'une au moins des revendications 1 à 3, **caractérisée en ce que** la tête (16) de la vis de réglage (14) est emboîtée dans un creux de guidage (18) de l'axe de pivotement (12).

5. Penture de porte ou de fenêtre selon l'une au moins des revendications 1 à 4, **caractérisée en ce que** la vis de réglage (14) est en appui, avec sa tête (16), dans un creux de guidage (19) de la collerette annulaire (17) qui vient en prise sous l'axe de pivotement (12), ou sur toute la surface de collerette annulaire plane disponible.

6. Penture de porte ou de fenêtre selon l'une au moins des revendications 1 à 5, **caractérisée en ce que** le manchon de guidage (11) est constitué par un manchon en métal ou par un manchon en matière plastique renforcé au besoin par des fibres.

7. Penture de porte ou de fenêtre selon l'une des revendications 1 à 6, **caractérisée en ce que** le manchon de guidage (11) et/ou le manchon d'appui (24) pénètrent dans la penture de battant (13) et dans la penture de châssis (10) en couvrant un interstice (23) défini entre la penture de châssis (10) et la penture de battant (13).

8. Penture de porte ou de fenêtre selon l'une au moins des revendications 1 à 7, **caractérisée en ce que** le manchon de guidage (11) entoure l'extérieur d'un manchon d'appui (24) de la penture de battant (13).

9. Penture de porte ou de fenêtre selon l'une au moins des revendications 1 à 8, **caractérisée en ce que** le manchon d'appui (24) est en appui sur la collerette d'appui (30) avec une bague qui rend étanche l'interstice (23).
